# FASCICULE DE BREVET EUROPEEN

(11) **EP 0 386 209 B1**
(45) Date de publication et mention de la délivrance du brevet: **02.11.1994**
(21) Numéro de dépôt: 89909781.0
(22) Date de dépôt: 23.08.1989
(51) Int. Cl.: E01C 19/48, E02B 5/02

(54) **MACHINE AUTOPROPULSEE POUR BETONNER DES FOSSES**
SELBSTFAHRENDE VORRICHTUNG ZUM BETONIEREN VON GRÄBEN
SELF-PROPELLED MACHINE FOR THE CONCRETING OF DITCHES

(30) Priorité: 23.08.1988 FR 8811111
(43) Date de publication de la demande: 12.09.1990
(73) Titulaire: ENTREPRISE MERVILLE PIERRE, F-64260 Arudy (FR)
(72) Inventeur: MERVILLE, Pierre, F-64260 Arudy (FR); MERVILLE, Jacques, F-64260 Arudy (FR)
(74) Mandataire: Colas, Jean-Pierre
(86) Numéro de dépôt international: FR8900427
(87) Numéro de publication internationale: WO9002227

(56) Documents cités:
- EP-A- 0 710 074
- DE-A- 2 724 470
- DE-A- 3 031 688
- FR-A- 2 400 084
- GB-A- 1 110 370
- US-A- 3 566 760
- US-A- 4 319 859

## Description

La présente invention concerne une machine autopropulsée pour bétonner des fossés, du type comprenant un groupe de propulsion entraînant des moyens de déplacement de la machine et un système d'épandage d'une couche de béton sur le fond et sur les bords du fossé au fur et à mesure de l'avance de la machine.

Dans le document DE-A-3.031.688, qui sert de base au préambule de la revendication 1, on décrit une machine autopropulsée apte à déposer une couche de béton sur le sol et lui donner simultanément le profil désiré, cette machine comprenant une trémie à béton qui communique directement avec un dispositif de conformation qui a la forme de la surface extérieure de la couche de béton à conformer par une ouverture située à la partie inférieure de la trémie, cette machine comportant en outre des moyens de support constitués par des roues ou des patins prenant appui sur le sol pour permettre le déplacement de ladite machine, et un groupe de propulsion entraînant des moyens de déplacement de ladite machine. En fait, ce groupe de propulsion est constitué par un poussoir à mouvement alternatif qui presse le béton déposé dans le conformateur et déplace la machine vers l'avant lors de sa course vers l'arrière. Dans le cas où le béton est à mettre en place dans un fossé, il est prévu qu'au moins certains des moyens de support se déplacent sur les bords supérieurs du fossé.

La présente invention a pour but de fournir une machine destinée à bétonner un fossé creusé dans le sol et comportant un fond essentiellement plan et horizontal et deux bords inclinés, cette machine bétonnant à la fois le fond et les côtés du fossé sans exiger la présence de chemin de déplacement pour des moyens de support sur les bords supérieurs du fossé, cette machine pouvant se déplacer de façon continue.

Pour obtenir ce résultat, la machine selon l'invention présente les particularités contenues dans la partie caractérisante de la revendication 1.

Selon un mode préférentiel de réalisation, les moyens de déplacement de la machine sont constitués par au moins une chenille qui avance sur le fond du fossé.

Selon une autre disposition de l'invention, le système d'épandage, situé vers l'arrière de la machine, est tiré par la chenille en prenant notamment appui sur la couche de béton qui vient d'être déposée à l'arrière de la machine.

Le système d'épandage comprend essentiellement une trémie de stockage du béton, une vis sans fin dans le fond de la trémie pour acheminer le béton dans un coffrage épousant la forme du fossé, ce coffrage comprenant une ouverture inférieure en regard du fond du fossé et par laquelle le béton tombe par gravité pour former la couche de béton de fond, cette ouverture inférieure étant prolongée par deux ouvertures latérales situées en regard des bords du fossé et par lesquelles le béton est projeté, au moyen d'ailettes entraînées à rotation par la vis sans fin, pour former les couches de béton latérales.

Le système d'épandage est complété par des moyens de compression, tels une plaque à section trapézoïdale qui comprime simultanément les couches de béton déposées sur le fond et sur les bords du fossé, cette plaque servant également de surface d'appui pour le système d'épandage au cours de l'avance de la machine.

Selon un autre avantage de l'invention, la machine guidée par la chenille peut suivre un tracé quelconque, en particulier à forte pente et dans des terrains accidentés.

Selon encore un autre avantage de l'invention, la machine est compacte et de petites dimensions, ce qui facilite son transport sur les sites d'utilisation.

D'autres avantages, caractéristiques et détails de l'invention, ressortiront de la description explicative qui va suivre faite en référence aux dessins annexés donnés uniquement à titre d'exemple et dans lesquels :
- la figure 1 et une vue en perspective schématique de la machine conforme à l'invention,
- la figure 2 est une vue en coupe longitudinale simplifiée de la machine conforme à l'invention,
- la figure 3 est une vue simplifiée du coffrage du système d'épandage du béton,
- la figure 4 est une vue schématique de principe du réglage de l'épaisseur de la couche de béton déposee,
- et la figure 5 est une vue simplifiée de l'arrière de la machine pour montrer les moyens de conpression des couches de béton déposées dans le fossé.

Sur la figure 1, la machine 1 conforme a l'invention est représentée dans sa position de travail a l'intérieur d'un fossé F à section trapézoïdale, présentant un fond FF sensiblement plat et deux bords latéraux inclines BF .Sur cette figure, la double flèche F1 indique la partie du fossé déjà bétonnée à l'arrière de la machine 1, la double flèche F2 indique la partie du fossé en cours de bétonnage par la machine 1 , et la double flèche F3 Indique la partie du fossé non encore bétonnée a l'avant de la machine 1.

En se reportant également au schéma général de la figure 2, la machine 1 comprend un groupe de propulsion 2 associé a des moyens de déplacement 3 tels une chenille qui prend appui et roule sur le fond FF du fossé F, un système d'épandage 4 du béton un système de compression et de lissage 5 des couches de béton déposées dans le fond et sur les bords du fossé F, et un poste de pilotage et de commande 6.

Ces différents éléments constitutifs de la machine 1 vont être maintenant décrits en détail, et les prépositions "avant" et "arrière" utilisées dans la description devront être considérées par rapport au sens de marche de la machine 1 a l'intérieur du fasse F.

Le groupe de propulsion 2 comprend un moteur M1 monté sur un châssis 1a supporté par la chenille 3 vers l'avant de celle-ci . Ce moteur M1 entraîne la chenille 3 par l'intermédiaire d'un moto-réducteur et d'une transmission connus en soi et non représentés . Le groupe de propulsion comprend également une pompe hydraulique P1 actionnée par le moteur M1 et dont le rôle sera explicité plus loin. D'autres accessoires tels le réservoir de fluide nécessaire au fonctionnement de la pompe et des batteries ont éte volontairement omis par souci de clarification, ainsi que les circuits de liaison connus en soi.

Deux patins 7 sont situés de part et d'autre de la chenille 3 et vers l'avant de celle-ci . Chaque patin 7 est articulé a l'extrémité d'une biellette 7a dont l'autre extremité est fixée au châssis 1a. Chaque patin 7 est commandé par l'intermédiaire d'un vérin 8 monte dans une position inclinée de façon à ce que sa tige de piston puisse amener le patin 7 en appui sur le bord BF adjacent du fosse F . Ces patins retractables 7 , commandes separement depuis le poste de pilotage 6, agissent chacun pour modifier la direction d'avance de la chenille 3. Les vérins 8 sont alimentés à partir de la pompe P1.

Le système d'épandage 4 comprend une trémie 10 de stockage du béton qui est placée au-dessus de la chenille 3 a l'arrière du groupe de propulsion 2. La trémie 10 se termine à son extrémité arrière, au-delà de l'extrémité arrière de la chenille 3, par un coffrage 11, à section transversale trapézoïdale, qui s'étend, d'une part, latéralement de part et d'autre de la trémie 10 en direction des bords BF du fossé F et, d'autre part, verticalement en direction du fond FF du fosse F.

Le coffrage 11, en référence aux figures 1 et 3, presente une ouverture centrale inférieure 12 située en regard du fond FF du fossé F . Cette ouverture 12 est délimitée par les bords inférieurs horizontaux 13a , 14a, de deux parois verticales avant 13 et arrière 14, parallèles, espacées et s'étendant perpendiculairement à l'axe longitudinal de la machine 1. Ces bords inférieurs 13a , 14a s'étendent sur une longueur correspondant sensiblement a la largeur du fond FF du fossé F et sont situés à une hauteur h de celui-ci. Le coffrage 11 présente egalement deux ouvertures latérales 15 qui prolongent latéralement l'ouverture centrale 12. Chaque ouverture latérale 15 s'étend en largeur entre les deux parois avant 13 et arrière 14 , et en hauteur sur une longueur correspondant sensiblement à la hauteur du bord latéral adjacent BF du fosse à bétonner . Chaque ouverture latérale 15 est située dans un plan sensiblement parallèle au bord BF du fossé adjacent et à une distance de celui-ci définie par les bords inclinés 13b , 14b des deux plaques avant 13 et arriere 14, qui sont separés d'une distance d du bord BF du fossé F. Chaque ouverture latérale 15 est associee à un volet 15a monté coulissant dans le plan de l'ouverture 15 pour modifier sa section de passage selon la hauteur de bétonnage du bord BF adjacent du fossé F, comme representé schématiquement à la figure 3.

Le béton déversé et stocké dans la trémie 10 est acheminé dans le coffrage 11 au moyen d'une vis sans fin 20 située dans le fond de la trémie 7 et s'étendant suivant l'axe de la machine 1. Cette vis sans fin 20 est supportée à rotation a ses deux extrémités par deux paliers 21a , 21b fixés aux deux parois transversales d'extrémité de la trémie 10 . A son extrémité arrière, la vis sans fin 20 traverse la paroi d'extrémité arrière 14 du coffrage 11 pour être entrainée en rotation par un moteur hydraulique auxiliaire M2 alimenté à partir de la pompe P1 . Au niveau du coffrage 11, la vis sans fin 20 supporte à rotation deux ailettes 22 qui brassent la béton pour le projeter latéralement sur les bords BF du fosse F par les ouvertures latérales 15 . Le coffrage 11 étant ouvert à sa partie supérieure correspondant à la partie arrière de la tremie 10, il est prévu un déflecteur 24 pour éviter que le béton brassé par les ailettes 22 ne soit éjecté a l'extérieur du coffrage 11 (figure 1) .

Le système de compression et de lissage 5, figures 1 et 5, est formé par une plaque 25 de section trapézoïdale légèrement inclinée de l'avant vers l'arrière. Cette plaque 25 est fixée, par une extrémité ou extrémité avant , à la base de la paroi arrière 14 du coffrage 11. La distance séparant le bord arrière de cette plaque 25 du fossé F fixe les épaisseurs des couches de béton sur le fond FF et sur les bords latéraux BF du fossé F. La plaque 25 comprend une partie centrale 25a en regard du fond FF du fossé et deux parties latérales inclinées 25b parallèles aux bords BF du fossé F. Les parties inclinées 25b se terminent par un rebord 25c en direction d'un bord du fossé BF adjacent . Cette plaque 25 est prolongée par une plaque de lissage 26 des couches de béton et ayant la même section trapézoïdale que la plaque de compression 25 . Le système d'épandage 4 précédemment décrit repose sur un châssis 1b sensiblement horizontal supporté par la chenille 3 . Ce châssis 1b , figure 4, supporte un étrier 30 monté pivotant autour d'un axe horizontal 31 perpendiculaire à l'axe longitudinal de la machine 1 . Cet étrier 30 se prolonge par une tige verticale 32 sur laquelle vient se fixer , par des attaches symbolisées en 33, la surface d'extrémité avant de la trémie 10 pour assurer la traction du système d'épandage par la chenille 3.

La structure de la machine 1 est complétée par des dispositifs de réglage , d'une part , de l'épaisseur des couches de béton et, d'autre part, pour la stabilité du système d'épandage .

En référence aux figures 2 et 4, le dispositif de réglage 40 de l'épaisseur des couches de béton est constitue, dans l'exemple considéré ici, par deux lames 41, 42 en regard l'une de l'autre et respectivement supportées par le châssis 1b et la base de la trémie 10. Ces lames s'étendent perpendiculairement à l'axe longitudinal de la machine 1 et sont situées vers la partie arrière de la chenille 3. Des vis 43, situées vers les deux extrémités de ces lames 41,42 traversent une lame pour prendre appui sur l'autre lame afin de les écarter l'une de l'autre, en entraînant un mouvement pivotant du système d'épandage 4 vers l'avant autour de l'axe de rotation 31 situé à l'avant de la chenille 3 . Lorsque les lames 41, 42 sont en appui l'une sur l'autre, la hauteur h définissant l'épaisseur de la couche déposée sur le fond FF du fossé F et la distance d définissant l'épaisseur des couches de béton sur les bords BF du fossé F, sont minimales. Tout écartement entre les lames 41, 42 entraine donc une augmentation de la hauteur h et de la distance d . D'une manière générale, ce dispositif de réglage ne joue que sur quelques centimètres.

En référence à nouveau à la figure 1, le dispositif de reglage de la stabilité du système d'épandage 4 comprend deux patins latéraux retractables 51 disposés de part et d'autre de la chenille 3, vers l'arrière de celle-ci. Chaque patin 51 est articulé a l'extrémité d'une biellette 51a dont l'autre extrémité est articulée au châssis 1b, et est commandé en déplacement au moyen d'un vérin 52 monté en position inclinee de manière à venir appliquer temporairement le patin 51 associé sur le bord BF adjacent du fossé F. Les vérins 52 sont commandés séparement à partir du poste de pilotage 6 et alimentés à partir de la pompe P1.

Lorsque l'un des patins 51 vient en appui sur le bord adjacent BF du fosse F, l'ensemble du système d'épandage 4 peut pivoter autour de l'axe longitudinal de la machine 1, grâce au jeu qui est prévu au niveau de son ancrage avec la tige 32 solidaire du châssis 1b porté par la chenille 3 (figure 4).

En référence aux figures 1 et 5, le poste de pilotage 6 comprend un ensemble de manettes 60 (figure 1 ), notamment celles pour commander les moeurs M1 d'entrainement de la chenille 3 et M2 de rotation de la vis sans fin 20, les vérins 8 de déplacement des patins de direction 7, et les vérins 52 de déplacement des patins de stabilite 51. La personne chargée d'actionner ces différentes commandes monte sur un socle horizontal 61 fixé sur le dessus de la plaque de compression 25 par exemple (figure 5 ). Un socle auxiliaire horizontal 62, en contre-bas du socle 61, est fixé sur le dessus de la plaque de lissage 26 pour permettre à une seconde personne de surveiller les opérations et de parfaire éventuellement avec un outil manuel les imperfections du lissage des couches de béton.

Le fonctionnement de la machine 1 precédemment décrite découle facilement de la structure de cette machine. La machine 1 se déplace par sa chenille 3 sur le fond FF du fossé F. Le beton préalablement déversé et stocké dans la trémie 10 est entraîné par la vis sans fin 20 à l'intérieur du coffrage 11. Le béton tombe directement par gravité par l'ouverture inférieure centrale 12 sur le fond FF du fossé F. Les ailettes 22, entraînées en rotation par la vis sans fin 20, brassent le béton et l'éjectent par les ouvertures latérales 15 sur les bords BF du fossé F. Le béton ainsi déposé selon une épaisseur grossière à la sortie du coffrage 11 est ramené à une épaisseur voisine de h dans le fond FF du fossé F et à une épaisseur voisine de d sur les bords BF, au fur et à mesure de l'avance de la machine 1, par l'intermédiaire de la paroi arrière 14 du coffrage 11. En effet, cette paroi 14 forme une butée qui limite le dépôt du béton dans l'espace situé entre le fossé F et la plaque de compression 25 . Après le passage de cette plaque 25 légerement inclinee , les epaisseurs des couches b1 , b2 ( figure 5 ) correspondent aux valeurs définies par h et d, celles-ci étant généralement sensiblement égales.

Lorsque le fossé F fait une courbe, le patin de direction 7, situe à l'extérieur du rayon de courbure, est commandé en déplacement pour venir prendre appui sur le bord BF adjacent pour modifier en conséquence la direction de la chenille 3. Le temps pendant lequel le patin 7 vient en appui sur le bord BF du fosse dépend du rayon de courbure du fossé F et de la vitesse d'avance de la machine 1. Parallèlement, les patins de stabilite 51 viennent ou non en appui sur les bords adjacents BF du fossé F suivant le profil du fond FF du fossé F, afin de maintenir le système d'épandage sensiblement dans l'axe du fossé F et d'obtenir des épaisseurs de couches de béton sensiblement constantes.

La machine telle que décrite peut bien évidemment être utilisée pour bétonner des canaux d'irrigation, c'est-à-dire que son champ d'application n'est pas limitée aux seuls fossés bordant les routes ou autoroutes .

Bien entendu, les éléments constitutifs de la machine décrits à titre d'exemple peuvent être remplacés par des moyens équivalents à la portée de l'homme de métier. En particulier, le système de déplacement 3 peut être constitué par deux chenilles articulées et directrices, montées l'une derrière l'autre, ce qui permet de supprimer les patins de direction 7. Le système d'épandage peut être complété par deux vis sans fin complémentaires, logées à l'intérieur du coffrage 11, et qui permettent de remonter le béton pour que celui-ci soit déposé en quantité suffisante sur les bords BF du fossé F, notamment lorsque ces bords doivent être bétonnés sur une hauteur importante. Les vis 43 qui servent au réglage de l'épaisseur des couches de béton, peuvent être remplacées par des vérins hydrauliques. Un treillis métallique formant armature peut être préalablement déroulé sur le fond et sur les bords du fossé F, puis noye dans les couches de béton déposées par la machine pour réaliser des fossés en béton armé. Enfin, une telle machine peut être également télécommandée ou téléguidée à distance, selon des techniques connues déjà utilisées pour les engins de travaux publics.

## Revendications

1. Machine autopropulsée pour déposer une couche continue de béton sur le fond et les parois d'un fossé, comprenant une trémie à béton (10) reliée à un système d'épandage (4), et un dispositif de compression et lissage (5) qui a la forme de la surface extérieure de la couche de béton à conformer, la machine comportant en outre des moyens de support (3), prenant appui sur le sol en permettant le déplacement de ladite machine, et un groupe de propulsion (2) entraînant des moyens de déplacement de ladite machine,
caractérisée en ce que, pour bétonner un fossé (F) creusé dans le sol et comportant un fond (FF) essentiellement plan et horizontal et deux bords (BF) inclinés :
- un coffrage (11) est intercalé entre la trémie (10) et le dispositif de compression et lissage (5), et comporte une ouverture inférieure centrale (12) et deux ouvertures latérales (15) placées en regard des bords inclinés (BF) du fossé,
- les moyens de support (3) prennent appui uniquement sur le fond (DD) du fossé,
- les moyens de déplacement de la machine, entraînés par le groupe de propulsion (2) sont confondus avec les moyens de support (3).

2. Machine selon la revendication 1, caractérisée en ce que les moyens de déplacement (3) sont constitués par au moins une chenille.

3. Machine selon la revendication 2, caractérisée en ce que les moyens de déplacement (3) sont associés à deux patins de direction rétractables (7) situés à l'avant dans la partie basse et de part et d'autre des moyens de déplacement et commandés par deux vérins (8) de façon à venir chacun sélectivement et temporairement en appui sur le bord incliné (BF) adjacent du fossé (F) pour modifier la direction des moyens de déplacement (3).

4. Machine selon l'une quelconque des revendications précédentes, caractérisée en ce que le système d'épandage (4) comprend une trémie (10) de stockage du béton, un moyen (20) pour acheminer le béton de la trémie (10) dans un coffrage (11) présentant une ouverture inférieure centrale (12) en regard du fond (FF) du fossé (F), et deux ouvertures latérales (15) en regard des bords inclinés (BF) du fossé (F) et qui prolongent latéralement ladite ouverture inférieure (12).

5. Machine selon la revendication 4, caractérisée en ce que le moyen (20) pour acheminer le béton dans le coffrage (11) est une vis sans fin.

6. Machine selon la revendication 5, caractérisée en ce que les moyens (22) de projection latérale du béton sont constitués par des ailettes logées à l'intérieur du coffrage (11) et montées à rotation sur la vis sans fin (20) pour projeter le béton sur les bords (BF) du fossé au travers des ouvertures latérales (15) du coffrage (11), le béton tombant également par gravité sur le fond du fossé au travers de l'ouverture inférieure centrale (12) du coffrage (11).

7. Machine selon la revendication 6, caractérisée en ce que le coffrage (11) débouche à sa partie supérieure à l'arrière de la trémie (10), et en ce qu'un déflecteur (24) est placé au-dessus du coffrage (11) pour éviter au béton d'être projeté à l'extérieur du coffrage par la rotation des ailettes (22).

8. Machine selon l'une quelconque des revendications 4 à 7, caractérisée en ce que le dispositif de compression et lissage (5) comprend une plaque inclinée (25) de compression des couches de béton déposées sur le fond (FF) et sur les bords (BF) du fossé (F), cette plaque (25) située à la base et à l'arrière du coffrage (11) épousant la forme du fossé.

9. Machine selon la revendication 10, caractérisée en ce que la plaque de compression (25) est séparée du fond (FF) et des bords (BF) du fossé (F), d'une distance (h, d) contrôlée par l'écartement de moyens tels des vis (43) et déterminant l'épaisseur des couches de béton (b1, b2) déposées respectivement sur le fond (FF) et sur les bords (BF) du fossé (F).

10. Machine selon la revendication 8 ou 9, caractérisée en ce qu'une plaque de lissage (26) du béton est traînée par la plaque de compression (25).

11. Machine selon l'une quelconque des revendications précédentes, caractérisée en ce qu'elle comprend également un dispositif assurant la stabilité horizontale et transversale du système d'épandage (4) au cours de l'avance de la machine, ce dispositif comprenant deux patins rétractables (51) situés de part et d'autre et dans la partie haute du système d'épandage (4), et commandés par deux vérins (52) de façon à venir chacun sélectivement et temporairement en appui sur le bord incliné (BF) adjacent du fossé (F).

## Claims

1. Self-propelled machine for the concreting of the sides and the bottom of a ditch, comprising a hopper (10) for concrete, connected to a spreading system (4) and a compressing and smoothing device (5) which is of the shape of the external surface of the layer of concrete to be shaped, the machine further comprising support means (3) which bear on the ground and allow displacement of said machine, and a propulsion unit (2) which drives displacement means of the said machine,
characterized in that, for concreting a ditch (F) dug in the ground and having a substantially plane horizontal bottom (FF) and two sliping sides (BF) :
- a shuttering (11) is interposited between the hopper (10) and the compressing and smoothing device (5) and comprises a central lower opening (12) and two side openings (15) opposite the sloping edges (BF) of the ditch,
- the support means (3) bear only on the bottom (FF) of the ditch
- the displacement means of the machine, driven by the propulsion unit (2) are confused with the support means.

2. Machine according to Claim 1, characterized in that the displacement means (3) consist of at least one caterpillar band.

3. Machine according to Claim 2, characterized in that the displacement means (3) are associated with two retractable steering shoes (7) located at the front in the lower part and on either side of the displacement means and are controlled by two jacks (8) so that each selectively and temporarily bears on the adjacent sloping edge (BF) of the ditch (F) in order to modify the direction of the displacement means (3).

4. Machine according to any one of the preceding claims, characterized in that the spreading system (4) comprises a hopper (10) for storing the concrete, a means (20) for conveying the concrete from the hopper (10) into a shuttering (11) having a central lower opening (12) opposite the bottom (FF) of the ditch (F) and two side openings (15) opposite the sloping edges (BF) of the ditch (F) and which laterally extend said lower opening (12).

5. Machine according to Claim 4, characterized in that the means (20) for conveying the concrete into the shuttering (11) is an endless screw.

6. Machine according to Claim 5, characterized in that the means (22) for casting the concrete sideways consist of fins housed inside the shuttering (11) and mounted so as to rotate on the endless screw (20) in order to cast the concrete onto the edges (BF) of the ditch through the side openings (15) in the shuttering (11), the concrete likewise falling, due to gravity, onto the bottom of the ditch through the lower central opening (12) in the shuttering (11).

7. Machine according to Claim 6, characterized in that the shuttering (11) emerges, at its top part, in back of the hopper (10), and in that a deflector (24) is placed above the shuttering (11) in order to prevent the concrete from being cast outside the shuttering by the rotation of the fins (22).

8. Machine according to any one of Claims 4 to 7, characterized in that the compressing and smoothing device (5) comprises a tilted plate (25) for compressing the layers of concrete deposited on the bottom (FF) and on the edges (BF) of the ditch (F), this plate (25) located at the base and in back of the shuttering (11) matching the form of the ditch.

9. Machine according to Claim 8, characterized in that the compressing plate (25) is separated from the bottom (FF) and the edges (BF) of the ditch (F) by a distance (h, d,) controlled by the separation of means, such as screws (43), and determining the thickness of the layers of concrete ((b1, b2) deposited on the bottom (FF) and on the edges (BF) of the ditch (F), respectively.

10. Machine according to Claim 8 or 9, characterized in that a plate (26) for smoothing the concrete is towed by the compressing plate (25).

11. Machine according to any one of the preceding claims, characterized in that it likewise comprises a device ensuring the horizontal and transverse stability of the spreading system (4) as the machine advances, this device comprising two retractable shoes (51) located on either side and in the top part of the spreading system (4) and controlled by two jacks (52) so that each selectively and temporarily bears on the adjacent sloping edge (BF) of the ditch (F).

## Patentansprüche

1. Selbstfahrende Maschine zum Aufbringen einer kontinuierlichen Betonschicht auf den Boden und die Wände eines Grabens, umfassend einen Betonbunker (10), der mit einem Aufbringsystem (4) verbunden ist, und eine Verdichtungs- und Glättungsvorrichtung (5), die die Form der Außenfläche der zu formenden Betonschicht hat, wobei die Maschine außerdem Trageinrichtungen (3), die auf dem Boden aufliegen, indem sie die Bewegung dieser Maschine gestatten, und eine Bewegungseinrichtungen dieser Maschine antreibende Antriebsgruppe (2)besitzt,
dadurch gekennzeichnet, daß zum Betonieren eines im Boden ausgehobenen Grabens (F), der einen im wesentlichen ebenen und horizontalen Boden (FF) und zwei geneigte Ränder (BF) besitzt,
- eine Verschalung (11) zwischen den Bunker (10) und die Verdichtungs- und Glättungsvorrichtung (5) eingesetzt ist und eine untere zentrale Öffnung (12) und zwei gegenüber den geneigten Rändern (BF) des Grabens angeordnete seitliche Öffnungen (15) besitzt,
- die Trageinrichtungen (3) ausschließlich auf dem Boden (FF) des Grabens aufliegen,
- die vom Antriebsaggregat (2) angetriebenen Bewegungseinrichtungen der Maschine mit den Trageinrichtungen (3) zusammenfallen.

2. Maschine nach Anspruch 1, dadurch gekennzeichnet, daß die Bewegungseinrichtungen (3) aus wenigstens einer Raupe bestehen.

3. Maschine nach Anspruch 2, dadurch gekennzeichnet, daß den Bewegungseinrichtungen (3) zwei einfahrbare Lenkkufen (7) zugeordnet sind, die vorne im unteren Teil zu beiden Seiten der Bewegungseinrichtungen angeordnet und durch zwei Arbeitszylinder (8) gesteuert sind, so daß sie jeweils wahlweise und zeitweise auf dem benachbarten geneigten Rand (BF) des Grabens (F) zum Aufliegen kommen, um die Richtung der Bewegungseinrichtungen (3) zu ändern.

4. Maschine nach einem der vorhergehenden Ansprüche, dadurch gekennzeichnet, daß das Auftragsystem (4) einen Bunker (10) zum Speichern des Betons und eine Einrichtung (20) zur Beförderung des Betons aus dem Bunker (10) in eine Verschalung (11) umfaßt, die eine untere zentrale Öffnung (12) gegenüber dem Boden (FF) des Grabens (F) und zwei seitliche Öffnungen (15) gegenüber den geneigten Rändern (BF) des Grabens (F) besitzt, die die untere Öffnung (12) seitlich verlängern.

5. Maschine nach Anspruch 4, dadurch gekennzeichnet, daß die Einrichtung (20) zur Beförderung des Betons in die Verschalung (11) eine Schnecke ist.

6. Maschine nach Anspruch 5, dadurch gekennzeichnet, daß die Einrichtungen (22) zum seitlichen Auswerfen des Betons aus Flügeln bestehen, die im Inneren der verschalung (11) angeordnet und drehbar auf der Schnecke (20) montiert sind, so daß der Beton durch die seitlichen Öffnungen (15) der verschalung (11) auf die Ränder (BF) des Grabens ausgeworfen wird, wobei der Beton außerdem durch Schwerkraft durch die untere zentrale Öffnung (12) der Verschalung (11) auf den Boden des Grabens fällt.

7. Maschine nach Anspruch 6, dadurch gekennzeichnet, daß die Verschalung (11) in ihrem oberen Teil in den hinteren Teil des Bunkers (10) mündet und daR ein Ablenkelement (24) über der Verschalung (11) angeordnet ist, um zu vermeiden, daß Beton durch die Drehung der Flügel (22) aus der Verschalung herausgeschleudert wird.

8. Maschine nach einem der Ansprüche 4 bis 7, dadurch gekennzeichnet, daß die Verdichtungs- und Glättungsvorrichtung (5) eine geneigte Platte (25) zur Verdichtung der auf den Boden (FF) und auf die Ränder (BF) des Grabens (F) aufgebrachten Betonschichten umfaßt, wobei diese an der Basis und am hinteren Teil der Verschalung (11) angeordnete Platte (25) an die Form des Grabens angepaßt ist.

9. Maschine nach Anspruch 10, dadurch gekennzeichnet, daß die Verdichtungsplatte (25) in einem Abstand (h, d) vom Boden (FF) und den Rändern (BF) des Grabens (F) angeordnet ist, der durch den Abstand von Einrichtungen wie Schrauben (43) gesteuert ist und die Dicke der auf den Boden (FF) bzw. auf die Ränder (BF) des Grabens (F) aufgebrachten Betonschichten (b1, b2) bestimmt.

10. Maschine nach Anspruch 8 oder 9, dadurch gekennzeichnet, daß eine Platte (26) zum Glätten des Betons von der Verdichtungsplatte (25) gezogen ist.

11. Maschine nach einem der vorhergehenden Ansprüche, dadurch gekennzeichnet, daß sie außerdem eine Vorrichtung aufweist, die die horizontale und transversale Stabilität des Aufbringsystems (4) während der Vorbewegung der Maschine gewährleistet, wobei diese Vorrichtung zwei einfahrbare Kufen umfaßt, die auf beiden Seiten und im oberen Teil des Aufbringsystems (4) angeordnet sind und durch zwei Arbeitszylinder (52) so gesteuert sind, daß sie wahlweise und zeitweise auf dem benachbarten geneigten Rand (BF) des Grabens (F) zum Aufliegen kommen.
